# EUROPÄISCHE PATENTSCHRIFT

(11) **EP 0 904 467 B1**
(45) Veröffentlichungstag und Bekanntmachung des Hinweises auf die Patenterteilung: **01.03.2000**
(21) Anmeldenummer: 97918141.9
(22) Anmeldetag: 17.04.1997
(51) Int. Cl.: E02F 9/12, E02F 9/22

(54) **DREHWERKSTEUERUNG MIT SPEISEEINRICHTUNG**
ROTARY MECHANISM CONTROL WITH POWER SUPPLY
COMMANDE DE MECANISME ROTATIF A SYSTEME D'ALIMENTATION

(30) Priorität: 22.05.1996 DE 19620665
(43) Veröffentlichungstag der Anmeldung: 31.03.1999
(73) Patentinhaber: BRUENINGHAUS HYDROMATIK GMBH, 89275 Elchingen (DE)
(72) Erfinder: SCHNIEDERJAN, Reinhold, D-89233 Neu-Ulm (DE)
(74) Vertreter: Körfer, Thomas, Dipl.-Phys.
(86) Internationale Anmeldenummer: EP9701920
(87) Internationale Veröffentlichungsnummer: WO9744535

(56) Entgegenhaltungen:
- EP-A- 0 056 865
- EP-A- 0 057 930
- DE-A- 4 001 888
- DE-A- 4 405 472
- US-A- 4 606 313
- PATENT ABSTRACTS OF JAPAN vol. 010, no. 187 (M-493), 2.Juli 1986 & JP 61 031534 A (KOMATSU LTD), 14.Februar 1986,

## Beschreibung

Die Erfindung betrifft eine hydraulische Steuerung, insbesondere zum Ansteuern des Drehwerks eines Baggers.

Eine hydraulische Steuerung nach dem Oberbegriff des Anspruches 1 geht z.B. aus der DE 44 05 472 A1 hervor. Das hydraulische Schaltbild dieser bekannten hydraulischen Steuerung ist zum besseren Verständnis der Erfindung in Figur 2 der Zeichnung wiedergegeben und wird nachfolgend unter Bezugnahme auf Figur 2 kurz beschrieben.

Die in Figur 2 dargestellte bekannte Drehwerksteuerung 1 umfaßt eine Antriebs-Hydropumpe 2, die über Arbeitsleitungen 3, 4 mit einem nicht dargestellten Antriebs-Hydromotor zum Antrieb des ebenfalls nicht dargestellten Drehwerks eines Baggers verbunden ist. Die hydraulische Steuerung umfaßt einen Handsteuergeber 5, der über Steuerleitungen 6 und 7 mit einer Vorsteuereinrichtung 8 in Verbindung steht. Mittels der Vorsteuereinrichtung 8 wird einer Verstelleinrichtung 9 der notwendige Stelldruck zugeführt, der unmittelbar aus dem in den Steuerleitungen 6, 7 herrschenden Steuerdruck gewonnen wird. Die Verstelleinrichtung umfaßt einen zwischen zwei Stelldruckkammern 10 und 11 angeordneten Stellkolben 12, der auf das Verdrängungsvolumen der Arbeits-Hydropumpe 2 einwirkt.

Bei Rückstellung des Handsteuergebers 5 in seine Neutralstellung nimmt die Vorsteuereinrichtung 8 ebenfalls ihre Neutralstellung ein, so daß die Verstellvorrichtung 9 nicht mehr mit hydraulischer Energie, d.h. mit Stelldruck versorgt wird. Die Arbeits-Hydropumpe 2 wird über die Rückstellfedern 13 und 14 auf Null-Verdrängungsvolumen langsam zurückgeschwenkt. Dabei wird aus einer Nachsaugeeinrichtung 74, die aus den Rückschlagventilen 15 und dem Nachsaugefilter 16 besteht, Druckfluid in diejenige Stelldruckkammer 10 bzw. 11 nachgesaugt, deren Volumen bei dem Rückstellvorgang zunimmt.

Diese bekannte Drehwerk-Steuerung hat jedoch einige gravierende Nachteile. Durch das Nachsaugen von Druckfluid aus dem Druckfluid-Tank 17 können Schmutz-Partikel in die hydraulische Steuerung eindringen. Dieses Problem kann auch durch das Nachsauge-Filter 16 nur teilweise beseitigt werden. Da während des Nachsaugevorgangs nur geringe Druckunterschiede herrschen, ist das Filter relativ groß zu dimensionieren, was dem Ziel einer geringen Baugröße der hydraulischen Steuerung entgegensteht. Darüberhinaus muß das Nachsaugefilter 16 regelmäßig gereinigt und gewartet werden.

Sofern Schmutzpartikel in die Vorsteuereinrichtung 8 eindringen und diese in einer ihrer Ansteuer-Stellungen verklemmen, wird die Betriebssicherheit erheblich gefährdet. Das Ventil der Vorsteuereinrichtung 8 wird dabei nicht in seine Neutralstellung zurückgeführt, sondern verbleibt in einer seiner Ansteuer-Stellungen. Wird nun durch den Handsteuergeber 5 die jeweils andere Drehrichtung des Drehwerks eingestellt, d.h. die jeweils andere Steuerleitung 6 bzw. 7 mit Steuerdruck beaufschlagt, so führt dies nicht zu der beabsichtigten Umkehr der Ausschwenkrichtung und damit der Förderrichtung der Arbeits-Hydropumpe 2. Vielmehr fördert die Arbeits-Hydropumpe 2 in ihrer vormals eingestellten Förderrichtung weiter, so daß die Drehrichtung des Drehwerks entgegen der Absicht des Benutzers nicht umgekehrt wird, sondern das Drehwerk in die entgegengesetzte Richtung beschleunigt. Dies kann in der Praxis eine erhebliche Gefahrenquelle darstellen.

Ein weiterer Nachteil ergibt sich bei der bekannten Drehwerk-Steuerung dadurch, daß bei Ansteuerung der Antriebs-Hydropumpe nicht erfaßt wird, ob in den Arbeitsleitungen 3 und 4 in ausreichendem Maße Druckfluid zur Verfügung steht. Störungen können sich diesbezüglich insbesondere dadurch ergeben, daß das Speisefilter 18 der Speiseeinrichtung 19 verstopft ist und die Speisepumpe 20 nicht im ausreichenden Maße Druckfluid in den Arbeitskreislauf 3, 4 nachspeisen kann. Es besteht daher die Gefahr der Schädigung der Antriebs-Hydropumpe 2 und des nicht dargestellten Antriebs-Hydromotors.

Es ist daher die Aufgabe der vorliegenden Erfindung, die bekannte hydraulische Steuerung so weiterzubilden, daß Betriebsstörungen z.B. aufgrund des Eindringens von Schmutzpartikeln oder des Verstopfens von Filtern vermieden werden.

Die Aufgabe wird durch die kennzeichnenden Merkmale des Anspruches 1 in Verbindung mit den gattungsbildenden Merkmalen gelöst.

Der Erfindung liegt die Erkenntnis zugrunde, daß bei Gewinnung des Stelldrucks für die Verstellvorrichtung aus dem von der Speiseeinrichtung zur Verfügung gestellten Speisedruck zwei Ziele gleichzeitig erreicht werden. Zum einen wird sichergestellt, daß nach Rückstellen des Handsteuergebers und somit auch der Vorsteuereinrichtung in ihre jeweilige Neutralstellung gefiltertes Druckfluid zum Ausgleich der Volumenunterschiede während des Rückstellvorgangs in die Stelldruckkammern der Verstellvorrichtung nachfließt. Auf eine Nachsaugeeinrichtung kann verzichtet werden. Zum anderen wird sichergestellt, daß bei einem Ausfall der Speiseeinrichtung, z.B. durch Verstopfen des Speisefilters, kein Stelldruck zur Verfügung steht und somit die Arbeits-Hydropumpe in ihre Neutralstellung zurückschwenkt. Somit wird eine Schädigung der Arbeits-Hydropumpe und des Arbeits-Hydromotors für den Fall dieser Störung sicher vermieden.

Die Ansprüche 2 bis 10 betreffen vorteilhafte Weiterbildungen der Erfindung.

Die Vorsteuereinrichtung kann entsprechend Anspruch 2 in an sich bekannter Weise als 4/3-Wegeventil ausgebildet sein. Vorteilhafter ist es jedoch entsprechend Anspruch 3, die Vorsteuereinrichtung mit getrennten Ventil-Bereichen für jeweils eine Steuerdruckkammer der Verstellvorrichtung getrennt auszubilden. Dadurch wird eine getrennte Ansteuerung des Rechts- und Linksschwenkens des Drehwerks erreicht. Sofern bei dieser Anordnung dennoch Schmutzpartikel in das Ventil der Vorsteuereinrichtung eindringen sollten und diese in einer ihrer Ansteuer-Stellungen blockieren sollten, wird sichergestellt, daß bei Änderung der Aussteuerrichtung mittels des Handsteuergebers und entsprechender Umkehrung der Druckbeaufschlagung der Steuerleitungen 6 und 7 keine unbeabsichtigte Beschleunigung des Drehwerks in die zuvor angesteuerte entgegengesetzte Richtung erfolgt. Die Vorsteuereinrichtung kann in diesem Fall entsprechend Anspruch 5 als 6/3-Wegeventil ausgebildet sein.

Entsprechend den Ansprüchen 7 und 8 kann das zwischen der Speiseeinrichtung und der Vorsteuereinrichtung vorgesehene Druckregelventil bzw. die bei getrennter Ansteuerung des Rechts- und Linksschwenkens entsprechend Anspruch 3 vorgesehenen beiden Druckregelventile den Stelldruck auf den in der Steuerleitung herrschenden Steuerdruck odere einen geringfügig höheren Druck einstellen. Die Druckdifferenz zwischen dem Steuerdruck und dem Stelldruck kann mittels Federbeaufschlagung des Druckregelventils bzw. der Druckregelventile erreicht werden.

Entsprechend Anspruch 9 kann ein Druckabschneideventil zwischen den Steuerdruckleitungen und dem Druckfluid-Tank vorgesehen sein, um den Druck in den Steuerleitungen auf einen vorgegebenen Maximaldruck zu begrenzen.

Ferner kann entsprechend Anspruch 10 ein Bremsventil vorgesehen sein, um ein langsames, verzögertes Abbremsen des Drehwerks zu ermöglichen.

Die Erfindung wird nachfolgend anhand zweier bevorzugter Ausführungsbeispiele unter Bezugnahme auf die Zeichnung näher beschrieben. In der Zeichnung zeigen:
- Fig. 1: ein erstes Ausführungsbeispiel der erfindungsgemäßen hydraulischen Steuerung,
- Fig. 2: eine hydraulische Steuerung entsprechend dem Stand der Technik,
- Fig. 3: ein zweites Ausführungsbeispiel der erfindungsgemäßen hydraulischen Steuerung,
- Fig. 4: ein bei der erfindungsgemäßen hydraulischen Steuerung verwendetes Druckregelventil in schematischer Darstellung.

Figur 1 zeigt ein erstes Ausführungsbeispiel der erfindungsgemäßen hydraulischen Steuerung 1.

Der Antrieb des Drehwerks erfolgt über einen nicht dargestellten Antriebs-Hydromotor, der sich in eine durch die Arbeitsleitungen 3 und 4 gebildeten hydraulischen Arbeitskreislauf befindet, der von der Arbeits-Hydropumpe 2 versorgt wird. Die Nachspeisung der Leckverluste in den hydraulischen Kreislauf 3, 4 erfolgt mittels der Speiseeinrichtung 19, die eine Speisepumpe 20 umfaßt. Die Speisepumpe 20 ist im Ausführungsbeispiel an die Arbeits-Hydropumpe 2 gekoppelt und saugt über das Speisefilter 18 Druckfluid aus dem Druckfluid-Tank an und speist dieses in die Speiseleitung 30 ein. Die Speiseleitung 30 ist über Rückschlag- und Druckregelventile 31 und 32 mit den Arbeitsleitungen 3 und 4 verbunden, um das Druckfluid in die jeweilige niederdruckführende Arbeitsleitung 3 bzw. 4 einzuspeisen. Dadurch wird sichergestellt, daß in dem Arbeitskreislauf 3, 4 Druckfluid als Arbeitsmedium in ausreichendem Maße zur Verfügung steht. Zur Vermeidung eines Überdrucks in der Speiseleitung 30 ist ferner ein Überdruckventil 33, das die Speiseleitung 30 mit dem Druckfluid-Tank 17 verbindet, vorgesehen.

Die Ansteuerung der Arbeits-Hydropumpe 2 erfolgt im Ausführungsbeispiel manuell durch den Bediener über den Handsteuergeber 5, der über ein Steuerleitungsfilter 34 mit einer Steuerdruck-Einspeisung 35 in Verbindung steht. Der Handsteuergeber 5 führt in Abhängigkeit von der beabsichtigten Drehrichtung des Drehwerks einer der beiden Steuerleitungen 6 oder 7 einen Steuerdruck zu, dessen Höhe dem beabsichtigten Drehmoment proportional ist. Die jeweils andere Steuerleitung 7 bzw. 6 wird über die Tankleitung 36 belüftet.

Die Steuerleitungen 6 und 7 sind über Drosselstellen 37 und 38 an die Vorsteuerkammern 39 und 40 der Vorsteuereinrichtung 8 geführt. Die Druckdifferenz zwischen den Vorsteuerkammern 39 und 40 bewirkt eine Verschiebung des Ventilkörpers 41 der Vorsteuereinrichtung 8 in eine der beiden Ansteuer-Stellungen 42 bzw. 43, je nachdem, welche der Steuerleitungen 6 bzw. 7 mit dem Steuerdruck beaufschlagt ist.

In den Ansteuer-Stellungen 42 bzw. 43 der Vorsteuereinrichtung 8 wird eine der Stelldruckkammern 10 bzw. 11 mit einem Stelldruck beaufschlagt, während die jeweils andere Stelldruckkammer 11 bzw. 10 über die Tankleitung 44 und das noch näher zu beschreibende Bremsventil 45 mit dem Druckfluid-Tank 17 verbunden wird. Die damit einhergehende Verschiebung des Stellkolbens 12 bewirkt eine Auslenkung der Arbeits-Hydropumpe 2 in die gewünschte Förderrichtung, so daß der nicht dargestellte Antriebs-Hydromotor und das von diesem angetriebene Drehwerk in dem beabsichtigten Drehsinn beschleunigt wird. Für die mechanische Rückstelleinrichtung 46 wird eine der Verstellung des Stellkolbens 12 aus seiner Neutralstellung proportionale Rückstellkraft auf die Vorsteuereinrichtung 8 ausgeübt, wo dies grundsätzlich aus der DE-OS 41 25 706 bekannt ist. Ferner sind mit den Arbeitsleitungen 3 und 4 verbundene Kompensationsleitungen 47 und 48 vorgesehen, so daß sich die zwischen den Arbeitsleitungen 3 und 4 einstellende Druckdifferenz kräftekompensierend auf die Verschiebung des Ventilkörpers 41 der Vorsteuereinrichtung 8 auswirkt.

Ein Druckabschneideventil 50 ist zwischen einem mit den Steuerdruckleitungen 6 und 7 verbundenen Wechselventil 49 und dem Druckfluid-Tank 17 angeordnet. Das Druckabschneideventil 50 bewirkt eine Druckbegrenzung des in der jeweils druckführenden Steuerdruckleitung 6 bzw. 7 herrschenden Steuerdrucks, wobei der Maximaldruck über den elektromagnetischen Geber 51 vorgebbar ist.

Ferner ist ein Bremsventil 45 vorgesehen, das ein gesteuertes und feinfühliges Abbremsen ermöglicht. Das Bremsventil 45 ist zwischen der mit der Vorsteuereinrichtung 8 verbundenen Tankleitung 44 und dem Druckfluid-Tank 17 angeordnet. Das Bremsventil 45 wird über die Steuerdruck-Verbindungsleitung 52 und das Wechselventil 49 einerseits von dem in den Steuerleitungen 6 und 7 herrschenden Steuerdruck und andererseits über die Arbeitsdruckverbindungsleitung 53 und das Wechselventil 54 von dem in der hochdruckseitigen Arbeitsleitung 3 bzw. 4 herrschenden Arbeitsdruck beaufschlagt. Wenn der Handsteuergeber 5 in seine Neutralstellung zurückgeführt wird und somit der Steuerdruck in den Steuerdruckleitungen 6 und 7 absinkt, in der hochdruckseitigen Arbeitsleitung 3 bzw. 4 jedoch noch ein Arbeitsdruck ansteht, wird das Bremsventil 45 in seine gedrosselte Ventilstellung 55 verschoben, so daß die entsprechende Stelldruckkammer 10 bzw. 11 nur verzögert zum Druckfluid-Tank 17 hin belüftet wird und somit der Abbremsvorgang verzögert wird.

Entsprechend der erfindungsgemäßen Weiterbildung wird der Stelldruck nicht unmittelbar aus den Steuerdruckleitungen 6 und 7, sondern mittelbar über ein Druckbegrenzungsventil 56 aus dem in der Speiseleitung 30 herrschenden Speisedruck gewonnen. Dazu ist die Vorsteuereinrichtung 8 über eine Stelldruckleitung 57, das Druckregelventil 56 und die Drosselstelle 58 mit der Speiseleitung 30 verbunden. Das Druckregelventil 56 regelt dabei den in der Stelldruckleitung 57 herrschenden Stelldruck auf ein Druckniveau ein, das sich aus dem Kräftegleichgewicht zwischen dem über die Steuerdruck-Verbindungsleitung 52 und das Wechselventil 49 herangeführten Steuerdruck der jeweils druckführenden Steuerdruckleitung 6 bzw. 7 und der Federbeaufschlagung durch die Druckfeder 59 einerseits und den über die Umwegleitung 60 herangeführten Stelldruck andererseits ergibt. Dabei stellt sich in der Stelldruckleitung 57 ein Stelldruck ein, der aufgrund der Federbeaufschlagung mittels der Druckfeder 59 geringfügig höher ist als der in der druckführenden Steuerdruckleitung 6 bzw. 7 herrschende Steuerdruck. Die Druckdifferenz zwischen dem Stelldruck und dem Steuerdruck beträgt vorzugsweise 1 bis 2 bar und ist über die justierbare Druckfeder 59 einstellbar.

Wenn der Handsteuergeber 5 in seine Neutralstellung zurückgeführt wird, in den Steuerdruckleitungen 6 und 7 daher kein Steuerdruck herrscht und somit der Ventilkörper 41 der Vorsteuereinrichtung 8 in seine Neutralstellung 61 zurückgeschoben wird, sind die Stelldruckkammern 10 und 11 der Verstellvorrichtung 9 über das Druckregelventil 56 mit der Speiseleitung 30 verbunden. Durch die Druckfeder 59 wird sichergestellt, daß Druckfluid über die Stelldruckleitung 57 und die Vorsteuereinrichtung 8 in die Stelldruckkammern 10 und 11 nachfließen kann, wenn der Stollkolben 12 bedingt durch die Rückstellfedern 13 und 14 in seine neutrale Mittelstellung zurückgeschoben wird. Das für den Volumenausgleich in den Stelldruckkammern 10 und 11 benötigte Druckfluid wird entsprechend der erfindungsgemäßen Weiterbildung daher nicht über eine Nachsaugeeinrichtung aus dem Druckfluid-Tank 17 nachgesaugt, sondern über das Druckregelventil 56 aus der Speiseleitung 30 zugeführt. Da das Druckfluid in der Speiseleitung 30 durch das Speisefilter 18 gefiltert ist und von Schmutzpartikeln weitgehend befreit ist, wird eine Verschmutzung der Vorsteuereinrichtung 8 und der Stelldruckkammern 10 und 11 während des Rückstellvorgangs sicher vermieden, zumal die Verbindung zu der Tankleitung 44 in der Neutralstellung 61 der Vorsteuereinrichtung 8 unterbrochen ist. Durch die Druckfeder 59 wird sichergestellt, daß auch nach Absinken des Stelldrucks in den Stelldruckleitungen 6 und 7 auf Null in der Stelldruckleitung 57 ein geringer Druck von vorzugsweise 1 bis 2 bar aufrechterhalten wird, der zum Nachströmen des Druckfluids in die Stelldruckkammern 10 und 11 während des Rückstellvorgangs ausreicht.

Durch die erfindungsgemäße Weiterbildung wird sichergestellt, daß stets gefiltertes Öl aus der Speiseleitung 30 der Vorsteuereinrichtung 8 und der Verstellvorrichtung 9 zugeführt wird. Dadurch wird eine Verschmutzung dieser Einrichtungen sicher vermieden. Ferner kann eine Nachsaugeeinrichtung mit einem relativ groß dimensionierten Nachsaugefilter entfallen, so daß die erfindungsgemäße hydraulische Steuerung baulich kompakter ausgestaltet werden kann. Ferner wird die Verstellvorrichtung kontinuierlich mit Öl versorgt.

Ein weiterer wesentlicher Vorteil ergibt sich aus der Tatsache, daß der Stelldruck aus dem Speisedruck abgeleitet wird. Infolge einer Betriebsstörung in der Speiseeinrichtung 19, insbesondere durch Verstopfen des Speiseventils 18, kann es vorkommen, daß die Leckverluste in dem Arbeitskreislauf 3, 4 durch die Speiseeinrichtung 19 nicht mehr ausgeglichen werden können. Um Schädigungen der Arbeits-Hydropumpe und des Arbeits-Hydromotors zu vermeiden, ist es in diesem Störzustand unbedingt notwendig, zumindest die Arbeits-Hydropumpe 2 auf Null-Verdrängungsvolumen zurückzuschwenken. Dies wird durch die erfindungsgemäße Weiterbildung automatisch erreicht, da mit einem Abfall des Speisedrucks in der Speiseleitung 30 gleichzeitig ein Abfall des Stelldrucks in der Stelldruckleitung 57 verbunden ist, so daß die Arbeits-Hydropumpe über die Verstellvorrichtung 9 nicht mehr ausgeschwenkt werden kann.

Figur 3 zeigt ein weiteres Ausführungsbeispiel der Erfindung mit einer zusätzlichen Weiterbildung. Die bereits anhand von Figur 1 beschriebenen Elemente sind mit übereinstimmenden Bezugszeichen versehen, so daß sich eine diesbezügliche wiederholende Beschreibung erübrigt.

Im Unterschied zu dem Ausführungsbeispiel nach Figur 1 ist beim Ausführungsbeispiel nach Figur 3 die Ansteuerung für das Rechts- und Linksschwenken des Drehwerks getrennt ausgebildet. Dazu weist der Ventilkörper 41 der Vorsteuereinrichtung 8 getrennte Ventilbereiche 42a, 61a, 43a und 42b, 61b und 43b auf. Der Ventilbereich 42a, 61a, 43a mit den Ansteuer-Stellungen 42a und 43a und der Neutral-Stellung 61a dient zur Ansteuerung der Stelldruckkammer 11. Dagegen dient der Ventilbereich 42b, 61b, 63b mit den Ansteuer-Stellungen 42b und 43b und der Neutral-Stellung 61b zur Ansteuerung der Steuerdruckkammer 10. Die beiden Ventilbereiche sind in einem einheitlichen Ventilkörper 41 untergebracht. Die Funktion dieses 6/3-Wegeventils ist weitgehend die gleiche wie die des 4/3-Wegeventils, das beim Ausführungsbeispiel nach Figur 1 Verwendung findet.

Für jeden Ventilbereich der Vorsteuereinrichtung 8 ist ein separates Druckregelventil 56a und 56b vorgesehen, die beide mit der Speiseleitung 30 über die Drosselstelle 58 verbunden sind. Durch das Druckregelventil 56a wird der Druck in der Stelldruckleitung 57a im wesentlichen auf den durch die Steuerleitung 6 vorgegebenen Steuerdruck eingeregelt, wobei der Druck in der Steuerdruckleitung 57a jedoch aufgrund der Druckfeder 59a geringfügig größer als der Steuerdruck in der Steuerleitung 6 ist. Gleiches gilt für das Druckregelventil 56b, wobei der Stelldruck in der Stelldruckleitung 57b im wesentlichen auf den in der Steuerleitung 7 herrschenden Steuerdruck eingeregelt wird, jedoch aufgrund der Druckfeder 59b geringfügig größer ist als der in der Steuerleitung 7 herrschende Steuerdruck.

Die Trennung der Ansteuerung für das Rechts- und Linksschwenken hat den Vorteil, daß bei einem Blockieren der Vorsteuereinrichtung 8 infolge des Eindringens von Schmutzpartikeln kein gefahrbringender Störzustand auftritt. Während beim Ausführungsbeispiel nach Figur 1 in gleicher Weise wie auch bei dem in Figur 2 wiedergegebenen Stand der Technik bei einer Blockierung der Vorsteuereinrichtung 8 in einer ihrer Ansteuer-Stellungen 42 oder 43 und einem nachfolgenden Druckseitenwechsel in den Steuerleitungen 7 und 6 ein Weiterschwenken des Drehwerks ohne den beabsichtigten Drehrichtungswechsel hervorgerufen wird, wird dieser Störzustand bei dem Ausführungsbeispiel nach Figur 3 vermieden. Wenn beim Ausführungsbeispiel nach Figur 3 die Vorsteuereinrichtung 8 in einer ihrer Ansteuer-Stellungen, z.B. in der Ansteuerstellung 42a und 42b, blockiert wird, so bedeutet dies, daß die Stelldruckkammer 11 über das Druckregelventil 56a mit der Speiseleitung 30 und die Stelldruckkammer 10 über die Tankleitung 44 mit dem Druckfluid-Tank 17 in Verbindung steht. Wird nun infolge eines beabsichtigten Drehrichtungswechsels des angesteuerten Drehwerks mittels des Handsteuergebers 5 statt der Steuerleitung 6 die Steuerleitung 7 mit Steuerdruck beaufschlagt, so bewirkt dies kein erneutes Ausschwenken der Antriebs-Hydropumpe 2, denn die Verbindung mit der Stelldruckleitung 57b ist aufgrund des Blockierens der Vorsteuereinrichtung 8 in der Ansteuer-Stellung 42b abgeschnitten. Die Stelldruckkammer 10 wird nachher in diesem Störzustand nicht mit Stelldruck beaufschlagt. Anders als beim Ausführungsbeispiel nach Figur 1 wird jedoch auch die Stelldruckkammer 11 nicht in unbeabsichtigter Weise mit Stelldruck beaufschlagt, da die Stelldruckkammer 11 über die in der Ansteuer-Stellung 42a blockierte Vorsteuereinrichtung 8 mit der Stelldruckleitung 57a in Verbindung steht. Die Stelldruckleitung 57a ist jedoch im wesentlichen drucklos, da der in der Stelldruckleitung 57a herrschende Stelldruck über das Druckregelventil 56a von dem in der Steuerleitung 6 herrschenden Steuerdruck vorgegeben wird. Da nach Umkehr der beabsichtigten Drehrichtung die Steuerleitung 6 drucklos ist, erfolgt kein fehlerhaftes Ausschwenken der Antriebs-Hydropumpe 2 in der nicht beabsichtigten ursprünglichen Förderrichtung. Somit wird eine Beschleunigung des Drehwerks in die nicht beabsichtigte Drehrichtung wirksam verhindert.

Im Hinblick auf das erfindungsgemäße Ersetzen der Nachsaugeeinrichtung durch eine über die Druckregelventile 56a und 56b gesteuerte Ölnachführung aus der Speiseleitung 30 kann auf die vorstehend wiedergegebenen Vorteile verwiesen werden.

Figur 4 zeigt ein Ausführungsbeispiel eines der im Rahmen der vorliegenden Erfindung verwendeten Druckregelventile 56, 56a und 56b.

Die Stelldruckleitung 57 ist über eine erste Steuerkante 70 mit dem Druckfluid-Tank 17 und über eine zweite Steuerkante 71 mit der Speiseleitung 30 verbunden. Ein erster Druckraum 72 ist über die Steuerdruck-Verbindungsleitung 52 mit einer der Steuerleitungen 6 bzw. 7 verbunden, während ein zweiter Druckraum 73 über eine Umwegleitung 60 mit der Stelldruckleitung 57 in Verbindung steht. Ferner ist in dem ersten Druckraum 72 eine vorzugsweise justierbare Druckfeder 59 vorgesehen. Durch das sich einstellende Kräftegleichgewicht wird der Druck in der Stelldruckleitung 57 auf einen geringfügig höheren Druck als der in der Steuerdruck-Verbindungsleitung 52 herrschende Steuerdruck eingestellt. Die Differenz zwischen dem in der Stelldruckleitung 57 herrschenden Stelldruck und dem über die Steuerdruck-Verbindungsleitung 52 vorgegebenen Steuerdruck entspricht der durch die Druckfeder 59 hervorgerufenen Zusatzkraft. Die Druckdifferenz zwischen dem Stelldruck und dem Steuerdruck beträgt vorzugsweise 1 bis 2 bar.

Die Erfindung ist nicht auf die dargestellten Ausführungsbeispiele begrenzt. Insbesondere können die konkreten Ausgestaltungen der Vorsteuereinrichtung und der Verstellvorrichtung im Rahmen der vorliegenden Erfindung auch anders geartet sein. Als Druckregelventile 56, 56a und 56b können bekannte Druckregelventile in beliebiger Bauweise zum Einsatz kommen.

## Patentansprüche

1. Hydraulische Steuerung, insbesondere zum Ansteuern des Drehwerks eines Baggers, mit
einem hydraulischen Antriebskreislauf (2, 3, 4) mit einer Antriebs-Hydropumpe (2) und einem Antriebs-Hydromotor sowie zwei die Antriebs-Hydropumpe (2) und den Antriebs-Hydromotor verbindende Arbeitsleitungen (3, 4),
einer Speiseeinrichtung (19) zum Einspeisen von Druckfluid in den Antriebskreislauf (2, 3, 4),
einer Verstellvorrichtung (9) zum Verstellen eines zwischen zwei Stelldruckkammern (10, 11) angeordneten, auf das Verdrängungsvolumen der Arbeits-Hydropumpe (2) einwirkenden Stellkolbens (12) und
einer Vorsteuereinrichtung (8), welche in Abhängigkeit von der Druckdifferenz zwischen zwei Steuerleitungen (6, 7) die Stelldruckkammern (10, 11) mit einem Stelldruck beaufschlagt,
**dadurch gekennzeichnet**,
daß die Vorsteuereinrichtung (8) über zumindest ein Druckregelventil (56) mit der Speiseeinrichtung (19) verbunden ist, wobei die Vorsteuereinrichtung (8) in einer Ansteuer-Stellung (42, 43) eine der beiden Stelldruckkammern (10; 11) über das Druckregelventil (56) mit der Speiseeinrichtung (19) und die jeweils andere Stelldruckkammer (11; 10) mit einem Druckfluid-Tank (17) und in einer Neutral-Stellung (41) beide Stelldruckkammern (10, 11) über das Druckregelventil (56) mit der Speiseeinrichtung (19) verbindet.

2. Hydraulische Steuerung nach Anspruch 1,
**dadurch gekennzeichnet**,
daß es sich bei der Vorsteuereinrichtung (8) um ein 4/3-Wegeventil handelt.

3. Hydraulische Steuerung nach Anspruch 1,
**dadurch gekennzeichnet**,
daß die Vorsteuereinrichtung (8) zwei getrennte Ventil-Bereiche (42a, 61a, 43a; 42b, 61b, 43b) jeweils zum Verbinden einer der beiden Stelldruckkammern (10, 11) über jeweils ein dem Ventil-Bereich (42a, 61a, 43a; 42b, 61b, 43b) zugeordnetes Druckregelventil (56a; 56b) mit der Speiseeinrichtung (19) aufweist.

4. Hydraulische Steuerung nach Anspruch 3,
**dadurch gekennzeichnet**,
daß beide Ventilbereiche (42a, 61a, 43a; 42b, 61b, 43b) der Vorsteuereinrichtung (8) eine Neutralstellung (61a; 61b) aufweisen, in der die zugeordnete Steuerdruckkammer (11; 10) über das zugeordnete Druckregelventil (56a; 56b) mit der Speiseeinrichtung (19) verbunden ist.

5. Hydraulische Steuerung nach Anspruch 3 oder 4,
**dadurch gekennzeichnet**,
daß es sich bei der Vorsteuereinrichtung (8) um ein 6/3-Wegeventil handelt.

6. Hydraulische Steuerung nach einem der Ansprüche 1 bis 5,
**dadurch gekennzeichnet**,
daß die Speiseeinrichtung (19) eine Speisepumpe (20) aufweist, die über Rückschlagventile (31, 32) mit den Arbeitsleitungen (3, 4) verbunden ist.

7. Hydraulische Steuerung nach einem der Ansprüche 1 bis 6,
**dadurch gekennzeichnet**,
daß das Druckregelventil (56) bzw. die Druckregelventile (56a, 56b) den Stelldruck auf den in der druckführenden Steuerleitung (6, 7) herrschenden Steuerdruck einstellt bzw. einstellen.

8. Hydraulische Steuerung nach einem der Ansprüche 1 bis 7,
**dadurch gekennzeichnet**,
daß das Druckregelventil (56) bzw. die Druckregelventile (56a, 56b) den Stelldruck auf einen gegenüber dem in der druckführenden Steuerleitung (6, 7) herrschenden Steuerdruck geringfügig höheren Druck einstellt bzw. einstellen.

9. Hydraulische Steuerung nach einem der Ansprüche 1 bis 8,
**dadurch gekennzeichnet**,
daß ein Druckabschneideventil (50) zwischen den Steuerleitungen (6, 7) und dem Druckfluid-Tank (17) vorgesehen ist, das den Druck in den Steuerleitungen (6, 7) auf einen vorgegebenen Maximaldruck begrenzt.

10. Hydraulische Steuerung nach einem der Ansprüche 1 bis 9,
**dadurch gekennzeichnet**,
daß ein Bremsventil (45) zwischen der Vorsteuereinrichtung (8) und dem Druckfluid-Tank (17) vorgesehen ist, das die Verbindung zwischen den Stelldruckkammern (10, 11) und dem Druckfluid-Tank (17) in Abhängigkeit von der Druckdifferenz zwischen der druckführenden Steuerdruckleitung (6, 7) und der druckführenden Arbeitsleitung (3, 4) drosselt.

## Claims

1. Hydraulic controller, in particular for the control of the rotating mechanism of an excavator, having
a hydraulic drive circuit (2, 3, 4) with a drive hydraulic pump (2) and a drive hydraulic motor, and two working lines (3, 4) connecting the drive hydraulic pump (2) and the drive hydraulic motor,
a feed arrangement (19) for feeding pressure fluid into the drive circuit (2, 3, 4),
an adjustment arrangement (9) for adjusting a setting piston (12) arranged between two setting pressure chambers (10, 11) and acting upon the displacement volume of the drive hydraulic pump (2), and
a pre-control arrangement (8) which acts upon the setting pressure chambers (10, 11) with a setting pressure, in dependence upon the pressure difference between two control lines (6, 7),
characterized in that,
the pre-control arrangement (8) is connected with the feed arrangement (19) via at least a pressure regulation valve (56), whereby the pre-control arrangement (8), in a control position (42, 43), connects one of the two setting pressure chambers (10; 11) with the feed arrangement (19) via the pressure regulation valve (56) and connects the respective other setting pressure chamber (11; 10) with a pressure fluid tank (17) and, in a neutral position (41), connects both setting pressure chambers (10, 11) with the feed arrangement (19) via the pressure regulation valve (56).

2. Hydraulic controller according to claim 1,
characterized in that,
the pre-control arrangement (8) is a 4/3-way valve.

3. Hydraulic controller according to claim 1,
characterized in that,
the pre-control arrangement (8) has two separate valve regions (42a, 61a, 43a; 42b, 61b, 43b) each for connecting one of the two setting pressure chambers (10, 11), via a respective pressure regulation valve (56a; 56b) associated with the respective valve region (42a, 61a, 43a; 42b, 61b, 43b), with the feed arrangement (19).

4. Hydraulic controller according to claim 3,
characterized in that,
both valve regions (42a, 61a, 43a; 42b, 61b, 43b) of the pre-control arrangement (8) have a neutral position (61a; 61b) in which the associated control pressure chamber (11; 10) is connected with the feed arrangement (19) via the associated pressure regulation valve (56a; 56b).

5. Hydraulic controller according to claim 3 or 4,
characterized in that,
the pre-control arrangement (8) is a 6/3-way valve.

6. Hydraulic controller according to any of claims 1 to 5,
characterized in that,
the feed arrangement (19) has a feed pump (20) which is connected with the working lines (3, 4) via check valves (31, 32).

7. Hydraulic controller according to any of claims 1 to 6,
characterized in that,
the pressure regulation valve (56), or the pressure regulation valves (56a, 56b), sets or set the setting pressure to the control pressure prevailing in the pressure-carrying control line (6, 7).

8. Hydraulic controller according to any of claims 1 to 7,
characterized in that,
the pressure regulation valve (56), or the pressure regulation valves (56a, 56b), sets or set the setting pressure to a pressure which is slightly higher than the control pressure prevailing in the pressure-carrying control line (6, 7).

9. Hydraulic controller according to any of claims 1 to 8,
characterized in that,
a pressure cut-off valve (50) is provided between the control lines (6, 7) and the pressure fluid tank (17), which pressure cut-off valve limits the pressure in the control lines (6, 7) to a predetermined maximum pressure.

10. Hydraulic controller according to any of claims 1 to 9,
characterized in that,
a brake valve (45) is provided between the pre-control arrangement (8) and the pressure fluid tank (17), which brake valve throttles the connection between the setting pressure chambers (10, 11) and the pressure fluid tank (17) in dependence upon the pressure difference between the pressure-carrying control pressure line (6, 7) and the pressure-carrying working line (3, 4).

## Revendications

1. Commande hydraulique, en particulier pour la commande d'un mécanisme rotatif d'un excavateur, comportant un circuit d'entraînement hydraulique (2,3,4) avec une pompe hydraulique d'entraînement (2) et un moteur hydraulique d'entraînement ainsi que deux conduites de service (3,4), raccordant la pompe hydraulique d'entraînement (2) et le moteur hydraulique d'entraînement, un dispositif d'alimentation (19) pour alimenter le fluide sous pression dans le circuit d'entraînement (2,3,4), un dispositif de réglage (9) pour régler le piston de manoeuvre (12) situé entre deux chambres de pression de commande (10,11) agissant sur le volume de déplacement de la pompe hydraulique de travail (2) et un dispositif pilote (8) qui, en fonction de la différence de pression entre deux conduites de commande (6,7) amène une pression de réglage sur les chambres de pression de réglage (10,11),
caractérisé en ce que
le dispositif pilote (8) est raccordé au dispositif d'alimentation (19) par l'intermédiaire d'au moins une soupape de régulation de pression (56), le dispositif pilote (8) raccordant dans une position de commande (42,43) l'une des deux chambres de pression de réglage (10;11) par l'intermédiaire de la soupape de régulation de pression (56) avec le dispositif d'alimentation (19) et l'autre chambre de pression de réglage respective (11;10) avec un réservoir de fluide sous pression (17) et dans une position neutre (41) les deux chambres de pression de réglage (10,11) par l'intermédiaire de la soupape de régulation de pression (56) avec le dispositif d'alimentation (19).

2. Commande hydraulique selon la revendication 1, caractérisée en ce qu'il s'agit pour le dispositif pilote (8) d'une soupape à 4/3 voies.

3. Commande hydraulique selon la revendication 1, caractérisée en ce que le dispositif pilote (8) comporte deux parties de soupape séparées (42a,61a,43a;42b,61b,43b) chaque fois pour la liaison de l'une des deux chambres de pression de réglage (10,11) par l'intermédiaire d'une soupape de régulation de pression (56a;56b) affectée chaque fois à la partie soupape (42a,61a,43a;42b,61b,43b) avec le dispositif d'alimentation (19).

4. Commande hydraulique selon la revendication 3, caractérisée en ce que les deux parties de soupape (42a, 61a, 43a ;42b,61b,43b) du dispositif pilote (8) présentent une position neutre (61a;61b), dans laquelle la chambre de pression de commande affectée (11;10) est raccordée par l'intermédiaire de la soupape de régulation de pression affectée (56a ;56b) au dispositif d'alimentation (19).

5. Commande hydraulique selon la revendication 3 ou 4, caractérisée en ce que pour le dispositif pilote (8) il s'agit d'une soupape à 6/3 voies.

6. Commande hydraulique selon l'une des revendications 1 à 5, caractérisée en ce que le dispositif d'alimentation (19) comporte une pompe d'alimentation (20) qui est raccordée par des soupapes anti-retour (31,32) aux conduites de service (3,4).

7. Commande hydraulique selon l'une des revendications 1 à 6, caractérisée en ce que la soupape de régulation de pression (56) ou les soupapes de régulation de pression (56a,56b) ajustent la pression de réglage à la pression de commande qui règne dans la conduite de commande amenant la pression (6,7).

8. Commande hydraulique selon l'une des revendications 1 à 7, caractérisée en ce que,
la soupape de régulation de pression (56) ou les soupapes de régulation de pression (56a, 56b) règlent la pression de réglage à une pression légèrement supérieure à la pression de commande qui règne dans la conduite de commande amenant la pression (6,7).

9. Commande hydraulique selon l'une des revendications 1 à 8, caractérisée en ce qu'une soupape de coupure de pression (50) est prévue entre les conduites de commande (6,7) et le réservoir de fluide sous pression (17), soupape de coupure de pression qui limite la pression dans les conduites de commande (6,7) à une pression maximum préétablie.

10. Commande hydraulique selon l'une des revendications 1 à 9, caractérisée en ce qu'il est prévu une soupape de ralentissement (47) entre le dispositif pilote (8) et le réservoir de fluide sous pression (17) qui étrangle la liaison entre les chambres de pression de réglage (10,11) et le réservoir de fluide sous pression (17) en fonction de la différence de pression entre la conduite de pression de commande (6,7) amenant la pression et la conduite de service (3,4) amenant la pression.
